# EUROPÄISCHE PATENTSCHRIFT

(11) **EP 0 144 926 B1**
(45) Veröffentlichungstag und Bekanntmachung des Hinweises auf die Patenterteilung: **08.03.1989**
(21) Anmeldenummer: 84114518.8
(22) Anmeldetag: 30.11.1984
(51) Int. Cl.: E04F 13/08, E04B 5/57

(54) **Vorrichtung für die Befestigung von Kassetten an Wänden und/oder Decken**
Device to fix panels on walls and/or on ceilings
Dispositif pour la fixation de caissons aux murs et/ou aux plafonds

(30) Priorität: 03.12.1983 DE 3343795
(43) Veröffentlichungstag der Anmeldung: 19.06.1985
(73) Patentinhaber: Gebr. Michel oHG Metallbau, D-6345 Eschenburg-Simmersbach (DE)
(72) Erfinder: Michel, Helmut, D-6345 Eschenburg-Simmersbach (DE)
(74) Vertreter: Missling, Arne, Dipl.-Ing.

(56) Entgegenhaltungen:
- DE-A- 1 960 163
- DE-A- 2 410 074
- DE-A- 2 460 879
- DE-A- 2 750 961
- DE-A- 2 850 167
- DE-A- 3 203 027
- FR-A- 2 281 041
- LU-A- 80 537
- US-A- 2 067 252
- US-A- 2 280 142

## Beschreibung

Die Erfindung betrifft eine Vorrichtung für die Befestigung von kassettenförmigen Wand- und Deckenelementen mit einem Tragprofil, das an der Wand oder Decke oder an einer Unterkonstruktion befestigbar ist, mit mindestens zwei für jede Kassettenseite an dem Tragprofil befestigbaren und Tragbolzen aufweisenden Haltevorrichtungen, die relativ zum Tragprofil verschieb- und festlegbar sind für die Befestigung benachbarter Kassettenseiten, wobei die Wand- und Deckenelemente in einer abgewinkelten Seitenfläche hinterschnittene, parallel zur Kassettenoberfläche verlaufende Befestigungsmittel für das Anhängen an die Tragbolzen aufweisen.

Eine derartige Vorrichtung ist aus der LU-A-80 537 bekannt.

Bei den bekannten Vorrichtungen für die Befestigung von Kassetten, oder plattenförmigen Fassadenelementen, werden die Tragprofile unmittelbar oder mittelbar an der Wand angeschraubt. In die Tragprofile werden entweder Bolzen eingesetzt, oder Schlitten, die Bolzen aufweisen angeschraubt, in die die Kassetten mit hinterschnittenen winkelförmigen Ausnehmungen paarweise eingehängt werden. Jeder Bolzen dient also zur Aufhängung von zwei benachbarten Kassetten. Die Kassetten sind nach dem Einhängen in die Tragbolzen immer noch nach oben verschiebbar, wobei zu deren Sicherung gegen unerwünschtes Aushängen (z. B. durch Windkräfte) aufwendige Verriegelungen bzw. Aushängesperren erforderlich sind. Bei einer Vorrichtung gemäß der LU-A-80 537 handelt es sich dabei um besonders geformte drehbar gelagerte und mit zusätzlichen Drahtfedern gegen Verdrehung gesicherte Bolzen, in Verbindung mit einer von der Form her komplizierten Ausnehmung in der Kassette.

Bei einer Vorrichtung nach der DE-A-2 750 961 besteht die Aushängesperre aus einem Kunststoffgleitteil mit angeformter Klinke in Verbindung mit einer von der Form her ebenso komplizierten Ausnehmung in der Kassette. Bei den bekannten Vorrichtungen erhalten die abgewinkelten Seitenflächen der Kassetten unsymmetrische, winkelförmige Ausnehmungen. Stellt sich nach der Montage der Kassetten heraus, daß benachbarte Kassetten in unterschiedlicher Höhe hängen, müssen bei einer Vorrichtung gemäß der LU-A-80 537 zur Einjustierung die Kassetten abgenommen, die Schlitten verschoben und/oder die winkelförmigen Ausnehmungen entsprechend nachgearbeitet werden. Anschließend werden die Kassetten wieder eingehängt und gegen Aushängen gesichert. Dies ist ausgesprochen aufwendig.

Bei einer Vorrichtung gemäß der DE-A-2 850 167 müssen ebenfalls die Kassetten abgenommen werden. Der für zwei benachbarte Fassadenelemente vorgesehene Bolzen wird für die passende Kassette durch einen kurzen Bolzen ersetzt, und für das andere Fassadenelement müssen neue Bohrungen mit neuer Position in Tragprofil und Fassadenelement gebohrt werden.

Beide Verfahrensweisen sind sehr zeitaufwendig und in Anbetracht der häufigen Nachjustierung uneffektiv. Die bekannten Vorrichtungen sind außerdem nicht uneingeschränkt verwendbar, weil der Einhängevorgang immer nur durch Bewegung der Kassette, nicht aber durch Bewegung der Bolzen bewerkstelligt werden kann.

Der Erfindung liegt die Aufgabe zugrunde, eine Vorrichtung für die Befestigung von Kassetten so auszubilden, daß diese sowohl für die Befestigung der Kassetten an Decken als auch an beliebig geneigten Wänden einsetzbar ist, daß die Kassetten in einfacher Weise nach der Montage ohne Abhängen der Kassetten oder Positionsveränderung der Nachbarelemente justiert werden können und ferner, daß die Kassetten ohne zusätzliche Sicherungselemente unverrückbar befestigt sind.

Diese Aufgabe wird mit den Merkmalen des kennzeichnenden Teiles des Anspruches 1 gelöst.

Bei einer erfindungsgemäß ausgebildeten Befestigung besitzt jeder für die gleiche Befestigungsebene dienende Schlitten, der an dem Tragprofil befestigt wird, einen Tragzapfen. der in die hinterschnittenen Ausnehmungen eingreift, der entweder direkt in der Seitenfläche der Kassette ausgebildet sein kann oder aber auch aus Montagestucken bestehen kann, die an den Seitenflächen befestigt sind und die die entsprechenden hinterschnittenen Ausnehmungen aufweisen. Sofern an den Kassetten Montagestücke befestigt sind, erfolgt die Befestigung an den Kassetten derart, daß diese Montagestücke senkrecht relativ zur Oberfläche der Kassette verschiebbar sind. Es ist so möglich, den Abstand der Kassette zur Wand einzustellen. Die Verstellschrauben für die Montagestücke befinden sich in der Fuge zwischen benachbarten Kassetten und sind von außen her zugänglich, so daß die nachträgliche Verstellung ohne Aushängen oder eine Verschiebung der Nachbarelemente erfolgen kann. Werden die hinterschnittenen Ausnehmungen direkt in den Seitenflächen der Kassetten vorgesehen, so sind auf den Tragbolzen Exzenterstücke angeordnet, die gleichfalls über die Fuge zwischen zwei benachbarten Kassetten zugänglich sind und durch deren Verdrehung gleichfalls der Abstand der Kassetten zur Wand bzw. zur Decke eingestellt werden kann.

Damit die Verstellung benachbarter Kassetten unabhängig voneinander erfolgen kann, ist in jedem der zusammenwirkenden Schlitten ein Tragbolzen zwar in der gleichen Ebene, jedoch mit Abstand zueinander angeordnet, so daß die individuelle Verstellung einzelner Kassetten vorgenommen werden kann. Als weitere wichtige Maßnahme ist der Schlitten relativ zum Tragprofil verschiebbar angeordnet, und zwar mindestens über ein solches Stück, wie es das Ausklinken der Tragzapfen aus den hinterschnittenen Ausnehmungen erfordert. Hierzu sind in dem Tragprofil entsprechend große Langlöcher ausgebildet, durch die die Befestigungsschrauben des Schlittens greifen. Diese Befestigungsschrauben sind in einem Gleitstück eingeschraubt, das sich auf der Rückseite des Tragprofils befindet. Hierdurch ist es möglich, den Schlitten kontinuierlich zu verschieben und in jeder gewünschten Stellung auch festzulegen. Die Schrauben, mittels derer der Schlitten befestigt ist, befinden sich in der Fuge zwischen zwei benachbarten Kassetten und sind von außen her über die Fuge zugänglich, so daß auch eine Verstellung der Kassetten in der Höhe erfolgen kann, ohne daß die Kassetten abgenommen werden müssen. Bei der Verstellung in der Höhe werden benachbarte Kassetten gleichsinnig verstellt. Außerdem können die mit den Tragzapfen versehenen Schlitten einzeln oder paarweise in beiden Richtungen im Tragprofil derart verschoben werden, daß sowohl die Last der Kassetten aufgenommen, als auch die Sicherung gegen unerwünschtes Aushängen vorgenommen werden kann.

Zwei Ausführungsbeispiele der Erfindung sind in den Zeichnungen näher beschrieben. In diesen zeigen:
Fig. 1 einen Querschnilt durch eine erfindungsgemäße Befestigungseinrichtung, (Schnitt nach Linie I-I in Fig. 3)
Fig. 2 einen Schnitt nach Linie 11-11 in Fig. 1,
Fig. 3 einen Schnitt nach Linie 111-111 in Fig. 1.
Fig. 4 einen Schnitt nach Linie IV-IV in Fig. 1.
Fig. 5 einen Schnitt nach Linie V-V in Fig. 1.
Fig. 6 einen Querschnitt durch eine zweite Ausführungsform gemäß der Erfindung, (Schnitt nach Linie VI-VI in Fig. 8)
Fig. 7 einen Schnitt nach Linie VII-VII in Fig. 6,
Fig. 8 einen Schnitt nach Linie VIII-VIII in Fig. 6,
Fig. 9 einen Schnitt nach Linie IX-IX in Fig. 6,
Fig. 10 einen Schnitt nach Linie X-X in Fig. 6.
Fig. 11 eine Weiterbildung der Ausführungsbeispiele nach Fig. 6 bis 10 und
Fig. 12 ein weiteres Ausführungsbeispiel gemäß der Erfindung.

Die Fig. 1 bis 5 zeigen ein Ausführungsbeispiel einer Vorrichtung zur Befestigung von Kassetten. Die Vorrichtung besteht aus einem Tragprofil 1, das mittels Schrauben 2 an der Wand, Decke oder Unterkonstruktion befestigbar ist. Das Tragprofil 1 hat zwei Schenkel 3,4, die nach innen weisende Ansätze 5, 6 aufweisen, die Anlageflächen für einen Schlitten 7 bilden. In der Rückwand 8 ist in dem Tragprofil 1 eine Tasche 9 ausgebildet, die als Führung für ein Gleitstück 10 dient.

Der Schlitten 7 ist mit seiner Rückseite 11 mittels zwei Schrauben 12 mit dem Tramprofil 1 verbunden. Die Schrauben 12 durchgreifen einen Schlitz 13, der in der Rückwand 8 des Tragprofils 1 im Bereich der Tasche 9 ausgebildet ist. Die Länge des Schlitzes geht aus Fig. 3 hervor und muß zumindest so groß gewählt sein, daß die mit der Vorrichtung zu befestigenden Kassetten 14 ein- und ausgehängt werden können. Durch die Anbringung eines Schlitzes 13 ist es des weiteren möglich, den Schlitten 7 relativ zur Konsole 1 kontinuierlich zu verschieben und in jeder dieser Stellungen festzulegen. Die mit Gewinde versehenen Schrauben 12 greifen hierzu in im Gleitstück 10 vorgesehene Gewindebohrungen ein.

In den Seitenteilen 15 des Schlittens 7 sind die Tragbolzen angeordnet, die aus einer Gewindeschraube 16 bestehen, die mit einer Mutter 17 befestigt sind. Auf die Köpfe 18 der Schrauben 16 sind ringförmige Aufsätze 19 aufgesteckt, die mit in den Kassetten 14 bzw. in Montagestücken 20 ausgebildeten Ausnehmungen 21 eingreifen.

Die Ausnehmungen 21 können entweder, wie dies in Fig. 9 dargestellt ist, unmittelbar in den Seitenflächen 22 der Kassetten 14 angebracht sein oder aber auch, wie dies bei dem Ausführungsbeispiel nach den Fig. 1 bis 5 gezeigt ist, in Montagestücken 20, die mit Schrauben 23 an den Seitenflächen 22 der Kassetten 14 befestigt sind, ausgebildet werden. Die Schraubenköpfe der Schrauben 23 ragen in die Fuge 24, die zwischen den beiden Kassetten 14 ausgebildet ist. Es ist so möglich, die Schrauben auch dann zu lösen oder festzuziehen, wenn die Kassetten bereits eingehängt sind. In Fig. 4 ist das Montagestück 20 in Seitenansicht gezeigt. Die Schrauben 23 greifen in eine sich senkrecht zur Oberfläche der Kassette 14 erstreckende Ausnehmung 25 ein, so daß das Montagestück relativ zur Oberfläche 26 der Kassette 14 verschiebbar ist. Durch diese Verschiebbarkeit des Montagestückes kann der Abstand der Kassette 14 zum Tragprofil 1 und damit zur Wand bzw. zur Decke verändert werden und somit Toleranzen zwischen den einzelnen Kassetten ausgeglichen werden. Die Ausnehmung 21 des Montagestückes 20 ist symmetrisch zur Öffnung 27 ausgebildet, so daß der Tragbolzen 16 mit seinem Aufsatz 19 zu beiden Seiten der Öffnung 27 hin verschoben werden kann. In Fig. 5 sind zwei untereinander liegende Kassetten 14 dargestellt. Jede dieser Kassetten ist im Regelfall über vier Tragbolzen mit dem Tragprofil bzw. der Wand verbunden. Jeweils zwei Tragbolzen sind übereinanderliegend an je einer Seitenfläche 22 der Kassette 14 angeordnet. Die Bolzen sind mittels der Schlitten so eingestellt worden, daß die Tragbolzen 16 gegeneinander verspannt sind, d.h. diese sind in einer Kassette wechselseitig angeordnet, wie dies aus dem unteren Teil der oberen Kassette und dem oberen Teil der unteren Kassette hervorgeht. Hierdurch ist sichergestellt, daß die Kassette parallel zur Wandbefestigung nicht verschoben werden kann und somit keinerlei weiteren Sicherung bedarf.

Bei dem Ausführungsbeispiel nach den Fig. 6 bis 11 sind gleiche Teile mit gleichen Bezugszeichen versehen.

Dieses Ausführungsbeispiel unterscheidet sich im wesentlichen von dem nach den Fig. 1 bis 5 dadurch, daß die Ausnehmungen 21 in den Seitenflächen 22 der Kassetten 14 angeordnet sind. Die Bolzen 16 mit ihren Aufsätzen 19 greifen somit unmittelbar in die Seitenflächen 22 der Kassette 14 ein. Um dennoch eine Verstellung der Kassetten 14 senkrecht zur Befestigungsfläche zu erreichen, weisen die Aufsätze 19 eine Bohrung auf, die nicht mittig zur Außenfläche 28 der Aufsätze 19 liegt, so daß durch Verdrehen der Schrauben 16, wodurch gleichzeitig die fest mit den Schrauben 16 verbundenen Aufsätze 19 verdreht werden, gleichfalls eine Bewegung der Kassetten in Richtung auf das Tragprofil 1 oder von diesem weg erhalten wird. Die Aufsätze 19 sind des weiteren mit einem Bund 29 versehen, wodurch verhindert wird, daß die Seitenflächen 22 der Kassetten 14 von den Tragbolzen abrutschen können.

Zwei benachbarte Kassetten 14 können, wie Fig. 11 zeigt, über ein durchgehendes U-förmiges Dichtprofil 30 miteinander verbunden werden, das sich über die gesamte Länge der Fuge 24 erstreckt, so daß die Wand auch im Fugenbereich zusätzlich durchgehend vor Nässe geschützt ist. Das Dichtprofil besteht aus alterungs- und witterungsbeständigem Material mit dauerelastischen Eigenschaften und ist an Aufsatzstücken 31 angeklipst, die an den Seitenflächen 22 der Kassetten 14 befestigt sind. Diese Aufsatzstücke brauchen nur eine geringe Höhe von wenigen Zentimetern zu besitzen und werden über die Höhe der Kassetten verteilt in definierten Abständen angebracht. Nach erfolgter Montage der Kassetten 14 wird das Dichtprofil 30 in die Rastnuten 32 der Ansatzstücke eingedrückt. Das Dichtprofil weist an seinen Enden entsprechende Verdickungen 33 auf. Durch seine elastischen Eigenschaften kann es Bewegungen in den Fugen (z. B. durch thermische Einflüsse) aufnehmen.

Bei dem in Fig. 12 dargestellten Ausführungsbeispiel der Erfindung sind gleiche Teile mit gleichen Bezugszeichen versehen. Dieses Ausführungsbeispiel stellt eine Abänderung des in Fig. 6 dargestellten Ausführungsbeispiels dar, und zwar ist hier zum Unterschied zu dem Ausführungsbeispiel nach Fig. 6 die Breite der Rückwand 8 des Tragprofils 1 einstellbar ausgebildet. Die Verstellung der Breite der Rückwand 8 des Tragprofils 1 erfolgt dadurch, daß das Tragprofil in zwei Teile unterteilt ist, die durch einen Verbindungsflansch 34 miteinander verbunden sind. Der Verbindungsflansch 34 ist über Schrauben 2 mit der Rückwand 8 des Tragprofils 1 verschraubt. Der Verbindungsflansch 34 ist integraler Bestandteil eines Profilrohres 35, das über die Vorderseite der Kassetten 14 vorsteht und eine mögliche Art der Auflockerung der Fassadenfront zeigt.

Anstelle des Profilrohres 35 kann auch lediglich ein Flansch 34 für die Verbindung der beiden Profilteile 1 eingesetzt werden. Es ist hierdurch möglich, die Breite der Fugen zwischen den beiden Kassetten 14 einzustellen. Die Einstellbarkeit der Fugenbreite setzt jedoch voraus, daß für jeden Schlitten 7 eine Tasche in der Rückwand des Profilsteges 8 angeordnet ist, in der jeweils ein Gleitstück 10 verschiebbar geführt ist. Die Festlegung des Gleitstückes 10 erfolgt analog, wie es anhand des Ausführungsbeispiels nach Fig. 6 beschrieben ist.

## Patentansprüche

1. Vorrichtung für die Befestigung von kassettenförmigen Wandund Deckenelementen (14) mit einem Tragprofil (1), das an der Wand oder Decke, oder an einer Unterkonstruktion befestigbar ist, mit mindestens zwei für jede Kassettenseite an dem dem Tragprofil (1) befestigbaren und Tragbolzen (16) aufweisenden Haltevorrichtungen (7), die relativ zum Tragprofil (1) verschieb- und festlegbar sind für die Befestigung benachbarter Kassettenseiten. wobei die Wandund Deckenelemente in einer abgewinkelten Seitenfläche (22) hinterschnittene, parallel zur Kassettenoberfläche verlaufende Befestigungsmittel (20, 21) für das Anhängen an die Tragbolzen (16) aufweisen, dadurch gekennzeichnet, daß jede Haltevorrichtung in Form von zwei unabhängig voneinander und längs des Tragprofiles (1) verschiebbarer und festlegbarer Schlitten (7) ausgebildet ist, wobei die Befestigungselemente (12) zur Festlegung der Schlitten (7) am Tragprofil (1) über Fugen (24) zwischen den Kassetten (14) zugänglich ist, daß in den Seitenteilen (15) jedes Schlittens (7) ein jeweils zu den benachbarten Kassettenseiten (22) gehörender Tragbolzen (16) angeordnet ist, deren zueinander weisende Enden mil Abstand zueinander angeordnet sind, daß die Schlitten (7) derart ausgebildet und zueinander verschiebbar sind, daß die im Regelfall auf gleicher Höhe liegenden Tragbolzen (16) einen Abstand voneinander erhalten und daß die hinterschnittenen Befestigungsmittel (21) symmetrisch zur Öffnung (27) ausgebildet sind.

2. Vorrichtung nach Anspruch 1, dadurch gekennzeichnet, daß an den Seitenflächen (22) der Kassetten (14) mindestens vier senkrecht zur Kassettenoberfläche (26) verschieb- und festlegbare Montagestücke (20) angeordnet sind, die eine hinterschnittene symmetrische Ausnehmung (21) zur Aufnahme der Tragbolzen (16) aufweisen.

3. Vorrichtung nach Anspruch 2, dadurch gekennzeichnet, daß die Montagestücke (20) Langlöcher aufweisen, durch die Schrauben (23) greifen, deren Schraubenköpfe auf der Außenseite der Seitenfläche (22) der Kassetten (14) frei zugänglich sind.

4. Vorrichtung nach einem der Ansprüche 1 bis 3, dadurch gekennzeichnet, daß in der Rückwand (8) des Tragprofils (1) eine oder mehrere Taschen (9) ausgebildet sind, in der bzw. in die ein mit Gewindebohrungen versehenes Gleitstück (10) verschiebbar angeordnet ist, daß in dem Tragprofil (1) im Bereich der Tasche (9) Schlitze (13) oder eine sich über die Länge der Tasche (9) erstreckende Nut ausgebildet sind, durch die die Befestigungsschrauben (12) für die Schlitten (7) greifen.

5. Vorrichtung nach Anspruch 4, dadurch gekennzeichnet, daß die Länge der Schlitze (13) gleich oder etwas größer als der für die Tragbolzen (16) erforderliche Verschiebeweg ist.

6. Vorrichtung nach einem der Ansprüche 1 bis 5, dadurch gekennzeichnet, daß der Schlitten (7) in dem Tragprofil (1) allseitig geführt ist.

7. Vorrichtung nach einem der Ansprüche 1 bis 6, dadurch gekennzeichnet, daß die Tragbolzen (16) mit einem Aufsatz (19) versehen sind.

8. Vorrichtung nach Anspruch 1 und den Ansprüchen 4 bis 7, dadurch gekennzeichnet, daß der Aufsatz (19) exzentrisch auf den Tragbolzen (16) angeordnet ist und die Ausnehmungen (21) in den Seitenflächen (22) der Kassetten (14) angeordnet sind.

9. Vorrichtung nach einem der Ansprüche 1 bis 8, dadurch gekennzeichnet, daß zur Befestigung einer Kassette mindestens vier Schlitten und vier Tragbolzen dienen und daß die auf der gleichen Seite der Kassetten (14) liegenden Tragbolzen (16) in den Ausnehmungen (21) gegeneinander verspannt angeordnet sind.

10. Vorrichtung nach einem der Ansprüche 1 bis 9, dadurch gekennzeichnet, daß an den Außenseiten der Seitenflächen (22) der Kassetten (14) parallel zur Oberfläche (26) Aufsatzstücke (31) angeordnet sind, die Rastnuten (32) für die Aufnahme eines Schenkels eines U-förmigen Dichtprofils (30) aufweisen.

11. Vorrichtung nach Anspruch 10, dadurch gekennzeichnet, daß das Dichtprofil (30) mit seinen Schenkeln in die Aufsatzstücke benachbarter Kassetten (14) eingreift und Bewegungen in den Fugen aufnehmen kann.

12. Vorrichtung nach Anspruch 1, dadurch gekennzeichnet, daß die Befestigungsmittel (21) in Form von Ausnehmungen in den abgewinkelten Seitenflächen der Kassetten (14) ausgebildet sind.

13. Vorrichtung nach einem der Ansprüche 1 bis 12, dadurch gekennzeichnet, daß bei einer gemeinsamen Tasche für zwei in einem Tragprofil (1) gegenüberliegender Schlitten (7) die einander gegenüberliegenden Teile jedes Schlittens (7) mit einer schräg verlaufenden oder ausgeklinkten Endfläche versehen sind, die einen großen Verschiebeweg der Schlitten (7) gegeneinander ermöglichen.

14. Vorrichtung nach einem der Ansprüche 1 bis-12, dadurch gekennzeichnet, daß die Breite des Steges bzw. der Rückwand (8) des Tragprofils (1) einstellbar ist.

## Claims

1. A device for fixing cassette-shaped wall and ceiling elements (14), with a supporting profile (1) which can be fixed on the wall or ceiling or on a substructure, having at least two holding devices (7) for each side of a cassette, which devices are fixable to the supporting profile (1), have supporting bolts (16), and can be displaced and secured in relation to the supporting profile (1) for the purpose of fixing neighbouring sides of a cassette, the wall and ceiling elements having fixing means (20, 21) for appending to the supporting bolts (16), which means are undercut in an angled-off side face (22) and run parallel to the cassette surface, characterised in that each holding device is constructed in the form of two carriages (7) which are displaceable and securable independently of each other and along the supporting profile (1), the fixing elements (12) being accessible via joints (24) between the cassettes (14) for the purpose of fixing the carriages (7) on the supporting profile (1); in that a supporting bolt (16), each belonging to one of the neighbouring cassette sides (22), is arranged in the side parts (15) of each carriage (7), and the ends facing each other of these bolts are arranged spaced from each other; in that the carriages (7) are constructed and displaceable in relation to each other in such a way that the supporting bolts (16), which are as a rule at the same height, become spaced from each other: and in that the undercut fixing means (21) are constructed so as to be symmetric to the opening (27).

2. A device according to Claim 1, characterised in that at least four installation pieces (20) are arranged so as to be displaceable and securable vertically to the cassette surface (26), which pieces have an undercut symmetrical recess (21) to receive the supporting bolts (16).

3. A device according to Claim 2, characterised in that the installation pieces (20) have oblong holes through which screws (23) engage whose screw heads are freely accessible on the outside of the side face (22) of the cassettes (14).

4. A device according to one of Claims 1 to 3 characterised in that one or more pockets (9) are constructed in the back wall (8) of the supporting profile (1), in which or into which a sliding member (10) provided with threaded bores is displaceably arranged; in that slots (13) or a groove extending over the length of the pocket. (9) are constructed in the supporting profile (1) in the region of the pocket (9), through which slots or groove the fixing screws (12) for the carriages (7) engage.

5. A device according to Claim 4 characterised in that the length of the slots (13) is equal to or slightly larger than the displacement path required for the supporting bolts (16).

6. A device according to one of Claims 1 to 5, characterised in that the carriage (7) is guided on all sides in the supporting profile (1).

7. A device according to one of Claims 1 to 6, characterised in that the supporting bolts (16) are provided with a top attachment (19).

8. A device according to Claim 1 and Claims 4 to 7, characterised in that the top attachment (19) is arranged excentrically on the supporting bolts (16) and the recesses (21) are arranged in the side faces (22) of the cassettes (14).

9. A device according to one of Claims 1 to 8, characterised in that at least four carriages and four supporting bolts serve to fix one cassette and in that the supporting bolts (16) lying on the same side of the cassettes (14) are arranged so as to be clamped against each other in the recesses (21).

10. A device according to one of Claims 1 to 9, characterised in that top attachment pieces (31) are arranged on the outsides of the side faces (22) of the cassettes (14) parallel to the surface (26), which pieces have notch grooves (32) to receive one arm of a U-shaped sealing profile (30).

11. A device according to Claim 10, characterised in that the sealing profile (30) engages with its arms into the top attachment pieces of neighbouring cassettes (14) and can take up movements in the joints.

12. A device according to Claim 1, characterised in that the fixing means (21) are constructed in the form of recesses in the angled-off side faces of the cassettes (14).

13. A device according to one of Claims 1 to 12, characterised in that, in the case of one common pocket for two carriages (7) opposite each other in one supporting profile (1), the opposite parts of each carriage (7) are provided with an oblique or unlatched end face, which enable the carriages to have a large displacement path against each other.

14. A device according to one of Claims 1 to 12, characterised in that the width of the bridge (8) and/or of the back wall of the supporting profile (1) is adjustable.

## Revendications

1. Dispositif pour la fixation d'élements (14) de paroi et de plafond, en forme de caisson, comprenant un profilé support (1) qui peut être fixé à la paroi ou au plafond ou bien à un soubassement, au moins deux dispositifs de soutien (7) pour chaque côté de caisson pouvant être fixés au profilé support (1) et comportant des boulons porteurs (16), les dispositifs de maintien (7) étant déplaçables et pouvant être immobilisés par rapport au profilé support (1) pour fixer des côtés de caisson voisins, les éléments de paroi et de plafond comportant, dans une surface latérale pliée (22), des moyens de fixation (20,21) présentant une couverture d'entée rétrécie, dirigée parallèlement à la surface du caisson pour accrocharge aux boulons porteurs (16), caractérisé en ce que chaque dispositif de maintien est constitué sous la forme de deux coulissement (7) indépendants l'un de l'autre et pouvant être déplacés et immobilisés le long de la pièce support profilée (1), l'accès aux éléments de fixation (12) destinés à immobiliser les coulisseaux (7) sur le profilé support (1) étant possible à travers des intervalles (24) entre les caissons (14), en ce que, dans les parties latérales (15) de chaque coulisseau (7) est chaque fois disposé un boulon porteur (16), appartenant au côté voisin (22) du caisson, les extrémités des boulons dirigées l'une vers l'autre étant disposées avec écartement mutuel, en ce que les coulisseaux (7) sont déplaçables l'un par rapport à l'autre et constitués de façon que les boulons porteurs (16), qui dans le cas normal sont à la même hauter, prennent un écartement mutuel et que les moyens de fixation (21) à ouverture rétrécie s'établissent symétriquement par rapport à l'ouverture (27).

2. Dispositif selon la revendication 1, caractérisé en ce qu'au moins quatre pièces de montage (20), pouvant être déplacées et fixées, son disposées perpendiculairement à la surface (26) de caisson sur les faces latérales (22) des caissons (14), ces pièces (20) comportant un évidement (21) symétrique en dépouille pour loger les boulons porteurs (16).

3. Dispositif selon la revendication 2, caractérisé en ce que les pièces de montage (20) présentent des trous oblongs au travers desquels passent des vis (23) dont les têtes sont librement accessibles du côtés extérieur des faces latérales (22) des caissons (15).

4. Dispositif selon les revendications 1 à 3, caractérisé en ce que la paroi arrière (8) du profilé support présente une ou plusieurs poches (9) dans laquelle ou dans lesquelles une pièce coulissante (10), pourvue de perçage filetés, est disposée de façon à pouvoir se déplacer, et en ce que des fentes (13), ou une rainure s'étendant sur la longeur de la poche (9), sont ménagées dans le profilé support (1) et dans la région de la poche (9) et laissent passer les vis (12) de fixation des coulisseaux (7).

5. Dispositif selon la revendication 4, caractérisé en ce que la longueur des fentes (13) est égale au trajet de déplacement nécessaire pour les boulons porteurs (16) ou un peu plus grande.

6. Dispositif selon les revendications 1 à 5, caractérisé en ce que le coullisseau (7) est guidé dans le profilé support (1) de tous côtés.

7. Dispositif selon les revendications 1 à 6, caractérisé en ce que les boulons porteurs (16) sont pourvus d'un chapeau (19).

8. Dispositif selon la revendicatin 1 et les revendications 4 à 7, caractérisé en ce que le chapeau (19) est disposé de façon excentrée sur le boulon porteur (16) et les évidements (21) sont disposés dans les faces latérales (22) des caissons (14).

9. Dispositif selon les revendications 1 à 8, caractérisé en ce qu'au moins quatre coulisseaux et quatre boulons proteurs servent à la fication d'un caisson et en ce que les boulons proteurs (16) se trouvant du même côté des caissons (14) sont disposés, mutuellement mis en contrainte dans les évidements (21).

10. Dispositif selon les revendications 1 à 9, caractérisé en ce que des pièces de chapeau (31) sont disposées sur les côtés extérieurs des faces latérales (22) des caissons (14), parallèlement à la surface (26), et comportent des rainures d'arrêt (32) pour recevoir une branche d'un profilé d'étanchéité (30) en forme de U.

11. Dispositif selon la revendication 4, caractérisé en ce que le profilé d'étanchéité (30) s'insère par ses branches dans les pièces de chapeau de caissons voisins (14) et peut absorber des mouvements dans les intervalles.

12. Dispositif selon la revendication 1, caractérisé en ce que les moyens de fixation (21) sont sous la forme d'évidements ménagés dans les faces latérales pliées des caissons (14).

13. Dispositif selon les revendications 1 à 12, caractérisé en ce que pour une poche commune à deux coulisseaux (7) situés en ragard dans un profilé support (1), les parties mutuellement en regard de chaque coullisseau (7) sont pourvues d'une surface d'extrémité inclinée ou entaillée, lesquelles permettant un grand trajet de déplacement relatif des coulisseaux (7).

14. Dispositif selon les revendications 1 à 12, caractérisé en ce que la largeur de l'entretoise ou de la paroi arrière (8) du profilé support (1) est réglable.
